# FASCICULE DE BREVET EUROPEEN

(11) **EP 1 805 043 B1**
(45) Date de publication et mention de la délivrance du brevet: **26.01.2011**
(21) Numéro de dépôt: 05798168.0
(22) Date de dépôt: 02.09.2005
(51) Int. Cl.: B44C 3/10, B44C 5/00, D06Q 1/00, D06H 7/00, D06C 23/00

(54) **PROCEDE DE DECORATION D'UN SUPPORT COMPORTANT DES AJOURS, ET SUPPORT AINSI DECORE**
VERFAHREN ZUR DEKORIERUNG EINES TRÄGERS MIT ÖFFNUNGEN UND DADURCH DEKORIERTER TRÄGER
METHOD FOR DECORATING A SUPPORT CONTAINING OPENINGS AND SUPPORT THUS DECORATED

(30) Priorité: 03.09.2004 FR 0409372
(43) Date de publication de la demande: 11.07.2007
(73) Titulaire: Gueta, Tzuri, 75011 Paris (FR)
(72) Inventeur: Gueta, Tzuri, 75011 Paris (FR)
(74) Mandataire: Tanty, François
(86) Numéro de dépôt international: PCT/FR2005/050701
(87) Numéro de publication internationale: WO 2006/027528

(56) Documents cités:
- DE-U1- 8 533 472
- FR-A- 2 676 474
- US-A- 4 207 375
- US-A- 5 628 097
- US-A- 5 814 260

## Description

La présente invention a pour objet un procédé de décoration d'un support comportant des ajours ainsi que le support obtenu par un tel procédé.

Il existe un besoin pour créer de nouveaux effets décoratifs sur des supports comportant des ajours, notamment sur des vêtements, galons ou voilages.

Il existe encore un besoin pour créer de nouveaux articles décoratifs, d'ameublement ou de parure du corps. Le document US-A-5814260 décrit un procédé de decoration d'un support.

La présente invention vise à répondre à ce besoin.

Elle y parvient grâce à un procédé de décoration d'un support comportant des ajours avec une matière polymère fluide pouvant se solidifier, comportant les étapes suivantes :
- déposer la matière polymère à l'état fluide sur un premier côté du support,
- exercer une pression sur la matière polymère avant solidification de celle-ci, pour la faire passer au travers d'ajours du support et l'amener à former saillie d'un deuxième côté, opposé au premier, du support,
- permettre à la matière polymère de se solidifier après passage au travers des ajours du support.

L'invention permet de réaliser de nouveaux effets optiques et tactiles sur des supports tels que des textiles ajourés. La matière polymère peut en outre améliorer la tenue de certains vêtements, de par son poids et sa rigidité relative.

L'invention peut permettre également de réaliser de nouveaux articles tels que des colliers ou sacs par exemple.

Par fluide au sens de la présente invention, on entend un liquide, gel ou pâte.

Le support peut être souple et le procédé peut comporter l'étape consistant à tendre le support préalablement au dépôt de la matière polymère sur celui-ci. Le support peut ne pas être souple.

Le support peut comporter un textile, notamment un tissé, un filet, un grillage, un tricot ou une dentelle, un cuir, ou encore un non-tissé, une feuille de matière plastique, de métal ou de bois. Le support peut, après l'extrusion de la matière polymère au travers des ajours, être découpé, cousu, brodé, collé, agrafé, soudé, peint ou teint, entre autres. Le support peut être flexible ou non.

Le support peut être tubulaire, la matière polymère étant déposée du côté intérieur du support.

Le support peut être vrillé ou noué sur lui-même en au moins deux emplacements différents de sa longueur. Cela peut permettre de former un chapelet de motifs, par exemple, afin de réaliser un collier notamment.

Le support peut se présenter sous la forme d'une chaîne ou d'un réseau constitué de motifs, espacés d'un pas régulier ou non, les motifs pouvant être de formes différentes.

La pression nécessaire à la traversée des ajours par la matière polymère peut être exercée à l'aide d'un outil, tel qu'une racle, un rouleau, ou un objet en forme.

Cette pression peut, le cas échéant, être appliquée par l'intermédiaire d'un film souple auquel la matière polymère n'adhère pas ou n'adhère que faiblement, notamment un film de polyéthylène.

La pression nécessaire à la traversée des ajours par la matière polymère peut alors être exercée dans plusieurs directions, notamment de manière radiale.

La pression peut notamment être exercée par simple injection, trop plein de matière, en vrillant ou en nouant le support, par exemple lorsque celui-ci est creux ou tubulaire.

La matière polymère peut comporter un silicone, un acrylique, ou un polyuréthane, étant de préférence après solidification résistante à l'eau et à la chaleur et élastiquement déformable.

La matière polymère peut être déposée du premier côté du support avec une quantité choisie pour que la matière polymère présente du deuxième côté un effet perlé.

La matière polymère peut être déposée de manière à former sur le support des motifs géométriques ou non. Elle peut être disposée selon des lignes courbes ou rectilignes ou s'adapter au motif du support.

Le cas échéant, plusieurs matières polymères ayant des natures et/ou couleurs et/ou propriétés différentes, peuvent être déposées d'un même côté du support.

L'invention a encore pour objet, selon un autre de ses aspects, un support comportant une matière formant des ajours traversés par une matière polymère définissant d'un côté apparent du support des reliefs disjoints. Ces derniers peuvent se raccorder à une masse continue s'étendant du côté opposé du support.

Les ajours peuvent avoir une plus grande dimension comprise entre environ 0,01 mm et environ 5 cm, par exemple entre 0,1 mm et 1 cm, notamment entre 1 mm et 5 cm, par exemple entre 1 mm et 1 cm. Les ajours peuvent ne pas être tous identiques, et présenter des géométries et/ou des dimensions différentes, par exemple.

La matière polymère peut comporter au moins un pigment ou colorant, notamment un pigment organique, une nacre, des composés fluorescents ou phosphorescents et/ou des particules réfléchissantes, notamment des paillettes.

L'invention a encore pour objet un vêtement ou un collier comportant un support tel que défini plus haut.

L'invention pourra être mieux comprise à la lecture de la description détaillée qui va suivre, d'exemples non limitatifs de mise en oeuvre de l'invention, et à l'examen du dessin annexé, sur lequel :
- la figure 1 représente schématiquement, en vue de dessus, un support conforme à l'invention,
- les figures 2a, 2b et 2c représentent de manière schématique des étapes d'un exemple de procédé de décoration conforme à l'invention,
- les figures 3a et 3b représentent de manière schématique des étapes d'un autre exemple de procédé de décoration du support,
- la figure 4 est une vue de côté d'un autre exemple de support réalisé conformément à l'invention,
- la figure 5 représente schématiquement des étapes d'un autre exemple de procédé de création d'objets conforme à l'invention,
- la figure 6 illustre un procédé de décoration conforme à l'invention.

On a représenté à la figure 1 un support 1 comportant des ajours 2.

Le support 1 est, dans l'exemple considéré, réalisé dans une matière souple, par exemple un textile tel qu'une dentelle, mais on ne sort pas du cadre de la présente invention si le support est par exemple un tricot, un tissé ou encore un film ou filet en matière plastique ou en métal ou un cuir.

Conformément à l'invention, certains ajours 2 sont traversés par une matière polymère 3, ce qui produit du côté 4 du support 1, qui est apparent sur la figure 1, des reliefs 10. Ces derniers ressemblent à des perles, comme on peut le voir sur cette figure, étant séparés par la matière 6 du support 1 et par des intervalles 11 du côté 4 du support.

Les ajours 2 présentent des formes et dimensions différentes dans l'exemple illustré, ce qui permet d'obtenir des reliefs 10 inégaux, selon la taille et la forme des ajours correspondants, comme on peut le voir sur la figure 1. Les ajours 2 peuvent présenter une plus grande dimension comprise entre environ 0,01 mm et environ 5 cm.

On ne sort pas du cadre de la présente invention lorsque les ajours 2 présentent tous des dimensions et/ou des formes identiques.

Sur la figure 1, les reliefs 10 s'étendent selon des lignes sinueuses, mais on ne sort pas du cadre de la présente invention lorsque les motifs formés par la matière polymère 3 sont autres.

La matière polymère 3 est constituée dans l'exemple considéré par un silicone, par exemple du type vendu en cartouche pour réaliser des joints d'étanchéité en plomberie, mais on ne sort pas du cadre de la présente invention si la matière polymère est constituée par un autre matériau, par exemple un acrylique, un polyuréthane, ou un mélange de ces matériaux. Avant solidification, la matière polymère est relativement visqueuse, ayant sensiblement la consistance d'une pâte.

La matière polymère 3 peut être colorée ou non, éventuellement être transparente ou translucide, et elle peut comporter des particules pouvant procurer un effet optique, par exemple des particules réfléchissantes telles que des paillettes ou des particules phosphorescentes ou fluorescentes, ou encore des nacres.

Pour réaliser le support 1, on peut procéder comme illustré sur les figures 2a à 2c.

Le matériau 6 du support 1 est tendu, sur un cadre par exemple, suivant les flèches représentées sur la figure 2a.

La matière polymère 3 est déposée à l'état fluide ou pâteux, sur le côté 5 qui est opposé au côté apparent 4 du support 1.

Une pression P est ensuite appliquée sur la matière polymère 3 avant solidification de celle-ci, de telle sorte qu'elle passe au travers des ajours 2 du support 1 et forme saillie du côté apparent 4 de celui-ci.

Sur la figure 2b, la pression est exercée à l'aide d'un outil tel qu'une racle R, déplacé sur la matière polymère 3 selon la flèche.

La figure 2c représente le support 1 après solidification de la matière polymère 3, par exemple pendant une heure à l'air libre. La solidification peut résulter par exemple de l'évaporation d'un solvant et/ou d'une réaction avec l'air ou l'humidité de l'air. Après solidification, la matière polymère peut présenter une élasticité non nulle.

La quantité de matière polymère 3 fluide, pâteux ou sous forme de gel, déposée, peut être choisie de telle sorte que la hauteur des reliefs 10 soit inférieure ou égale à 5 cm environ.

Sur le côté 5 du support, la matière polymère 3 forme une masse continue 13, à laquelle se raccordent les reliefs 10.

Dans la variante illustrée à la figure 3a, la pression est appliquée par l'intermédiaire d'un film souple 15 choisi de manière à éviter que la matière polymère 3 n'y adhère trop fortement, par exemple un film de polyéthylène.

La figure 4 représente un exemple de support 1 tubulaire dans lequel la matière polymère a été introduite du côté intérieur, puis le support a été vrillé de façon à former un chapelet de motifs ellipsoïdaux 16 espacés de manière régulière, remplis de matière polymère 3.Un tel chapelet de motifs peut former un collier, par exemple.

Sur la figure 5, la pression P est exercée à l'aide d'un objet en forme 17 appliqué sur la matière polymère 3. La pression P' peut être exercée par le déplacement et la tension du support 1 au contact de l'objet en forme 17. L'objet en forme 17 peut être utilisé simplement comme outil dans l'étape du procédé de décoration, ou être intégré définitivement à l'objet final ainsi obtenu. Ce procédé permet d'obtenir une surface décorée en volume, par exemple un sac.

Sur la figure 6, l'élément 18 représente un cylindre d'alimentation pour le support 1, l'élément 19 un cylindre d'alimentation pour le film 15 et l'élément 20 représente un cylindre de pression permettant de presser le film 15 contre le support 1. La matière polymère 3 est déposée sur la face du film 15 qui est pressée contre le support 1. Le film 15 peut être décollé du support 1 après passage de la matière polymère au travers d'ajours de celui-ci ou laissée en place.

Bien entendu, l'invention n'est pas limitée aux exemples qui viennent d'être décrits.

La solidification de la matière polymère peut être réalisée dans des conditions différentes, notamment de température ou de milieu environnant. Le cas échéant, la matière polymère 3 peut incorporer un catalyseur qui provoque sa solidification après une durée prédéfinie.

La solidification peut se faire à température ambiante et/ou après évaporation d'un solvant.

La matière polymère 3 peut couvrir entièrement une face du support, le cas échéant.

Plusieurs matières polymères différentes peuvent décorer un même support.

La présente invention n'est pas limitée à la décoration de vêtements et s'applique à la réalisation d'accessoires de mode, de bagages, de bijoux ou de mobilier.

Le support peut être enduit de quelque produit que ce soit afin de favoriser l'adhésion du silicone sur ce dernier.

## Revendications

1. Procédé de décoration d'un support (1) comportant des ajours (2) avec une matière polymère (3) fluide pouvant se solidifier, comportant les étapes suivantes :
- déposer la matière polymère (3) à l'état fluide sur un premier côté (5) du support,
- exercer une pression (P) sur la matière polymère avant solidification de celle-ci pour la faire passer au travers d'ajours (2) du support (1) et l'amener à former saillie d'un deuxième côté (4), opposé au premier (5), du support,
- permettre à la matière polymère (3) de se solidifier après passage au travers des ajours (2) du support (1).

2. Procédé selon la revendication 1, **caractérisé par le fait que** le support (1) est souple et **par le fait que** le procédé comporte l'étape consistant à tendre le support (1) préalablement au dépôt de la matière polymère sur celui-ci.

3. Procédé selon la revendication 1, dans lequel le support est non souple.

4. Procédé selon l'une des revendications précédentes, **caractérisé par le fait que** le support (1) comporte un textile ou autre, notamment un tissé, un filet, un grillage, un tricot ou une dentelle.

5. Procédé selon l'une quelconque des revendications précédentes, **caractérisé par le fait que** la pression (P) est exercée à l'aide d'un outil, notamment un rouleau ou une racle.

6. Procédé selon la revendication précédente, **caractérisé par le fait que** l'on applique la pression (P) par l'intermédiaire d'un film (15) souple auquel la matière polymère (3) n'adhère pas ou n'adhère que faiblement, notamment un film de polyéthylène.

7. Procédé selon l'une quelconque des revendications précédentes, **caractérisé par le fait que** la matière polymère (3) comporte un silicone ou un acrylique.

8. Procédé selon l'une quelconque des revendications précédentes, **caractérisé par le fait que** la matière polymère (3) est déposée du premier côté (5) du support (1) avec une quantité choisie pour que la matière polymère (3) présente du deuxième côté (4) un effet perlé.

9. Procédé selon la revendication 1, dans lequel le support est tubulaire et la matière polymère disposée d'un côté intérieur du support.

10. Procédé selon la revendication 9, dans lequel le support est vrillé sur lui-même en au moins deux emplacements différents de sa longueur.

11. Support (1) comportant une matière (6) formant des ajours (2) traversés par une matière polymère (3) définissant d'un côté apparent (4) du support des reliefs (10) disjoints.

12. Support selon la revendication précédente, **caractérisé par le fait que** les reliefs (10) se raccordent à une masse continue (13) s'étendant du côté opposé (5) du support.

13. Support selon l'une des revendications 11 et 12, **caractérisé par le fait que** les ajours (2) ont une plus grande dimension comprise entre environ 0,01 mm et environ 5 cm, notamment entre 1 mm et 5 cm.

14. Support selon l'une quelconque des revendications 11 à 13, **caractérisé par le fait que** les ajours (2) ne sont pas tous identiques.

15. Support selon l'une quelconque des revendications 11 à 14, **caractérisé par le fait que** la matière polymère (3) comporte au moins un pigment ou un colorant, notamment un pigment organique, une nacre, un composé, notamment des particules, fluorescent, un composé, notamment des particules, phosphorescent et/ou des particules réfléchissantes, notamment des paillettes.

16. Support selon l'une quelconque des revendications 11 à 15, présentant une forme tubulaire.

17. Support selon l'une quelconque des revendications 13 à 16, dans lequel la matière comportant les ajours est une matière textile, ou un tissé, un tricot, ou encore un cuir, un non-tissé, une feuille de matière plastique, de métal ou de bois.

18. Vêtement comportant un support tel que défini dans l'une quelconque des revendications 10 à 17.

19. Collier comportant un support tel que défini à la revendication 16.

## Claims

1. A method for decorating a support (1) comprising openings (2), with a solidifiable liquid polymeric material (3), comprising the following steps:
- applying the polymeric material (3) in a liquid state on a first side (5) of the support,
- exerting pressure (P) on the polymeric material prior to solidification of said polymeric material in order to press it through openings (2) of the support (1) and cause it to form protuberances on a second side (4), opposite said first side (5), of the support,
- allowing the polymeric material (3) to solidify after being pressed through the openings (2) of the support (1).

2. The method of claim 1, **characterized by** the fact that the support (1) is flexible and by the fact that the method comprises the step consisting of tautening the support (1) prior to applying the polymeric material on said support.

3. The method of claim 1, wherein the support is non-flexible.

4. The method of one of the preceding claims **characterized by** the fact that the support (1) comprises a textile or other material, in particular a woven fabric, netting, wire mesh, a knit fabric or lace.

5. The method of any one of the preceding claims, **characterized by** the fact that
pressure (P) is exerted by means of an instrument, in particular a roller or scraper.

6. The method of the preceding claim, **characterized by** the fact that said pressure (P) is applied via a flexible film (15) to which the polymeric material (3) does not adhere or adheres only slightly, in particular a polyethylene film.

7. The method of any one of the preceding claims, **characterized by** the fact that the polymeric material (3) comprises a silicone or an acrylic.

8. The method of any one of the preceding claims, **characterized by** the fact that the polymeric material (3) is applied on the first side (5) of the support (1) in a quantity such that said polymeric material (3) produces a pearly effect on the other side (4).

9. The method of claim 1, wherein the support is tubular and the polymeric material is applied on an inner side thereof.

10. The method of claim 9, wherein the support is twisted on itself in at least two different places along its length.

11. A support (1) comprising a material (6) forming openings (2) through which a polymeric material (3) passes, said polymeric material defining distinct, unconnected contours in relief (10) on a visible side (4) of said support.

12. The support of the preceding claim, **characterized by** the fact that said reliefs (10) are connected to a continuous mass (13) extending on an opposite side (5) of the support.

13. The support of either claim 11 or 12 **characterized by** the fact that the openings (2) have a larger dimension lying between approximately 0.01 mm and approximately 5 cm, in particular between 1 mm and 5 cm.

14. The support of any one of claims 11 to 13, **characterized by** the fact that the openings (2) are not all identical.

15. The support of any one of claims 11 to 14, **characterized by** the fact that the polymeric material (3) comprises at least a pigment or colorant, in particular an organic pigment; a nacreous pigment; a fluorescent compound, in particular fluorescent particles; a phosphorescent compound, in particular phosphorescent particles; and/or reflective particles, in particular reflective flakes.

16. The support of any one of claims 11 to 15, having a tubular shape.

17. The support of any one of claims 13 to 16, wherein the material comprising the openings is a textile material, woven fabric or knit fabric, or else leather, a non-woven textile, or a sheet of plastic, metal or wood.

18. An item of clothing comprising a support such as defined in any one of claims 10 to 17.

19. A necklace comprising a support such as defined in claim 16.

## Patentansprüche

1. Verfahren zur Dekorierung eines Trägers (1), umfassend Durchbrüche (2), mit einer fluiden Polymersubstanz (3), die sich verfestigen kann, umfassend die folgenden Schritte:
- Ablagern der Polymersubstanz (3) im fluiden Zustand auf einer ersten Seite (5) des Trägers,
- Ausüben eines Drucks (P) auf die Polymersubstanz vor ihrer Verfestigung, um sie die Durchbrüche (2) des Trägers (1) passieren zu lassen und sie dazu zu bringen, über eine zweite Seite (4) gegenüber der ersten (5) Seite des Trägers überzustehen,
- sich Verfestigenlassen der Polymersubstanz (3) nach dem Passieren der Durchbrüche (2) des Trägers (1).

2. Verfahren nach Anspruch 1, **dadurch gekennzeichnet, dass** der Träger (1) biegsam ist und **dadurch**, dass das Verfahren den Schritt umfasst, bestehend aus dem Spannen des Trägers (1) vor dem Ablagern der Polymersubstanz auf diesem.

3. Verfahren nach Anspruch 1, wobei der Träger nicht biegsam ist.

4. Verfahren nach einem der vorhergehenden Ansprüche, **dadurch gekennzeichnet, dass** der Träger (1) ein Textil o. ä., insbesondere ein Gewebe, ein Netz, ein Gitter, ein Gestrick oder eine Spitze umfasst.

5. Verfahren nach einem der vorhergehenden Ansprüche, **dadurch gekennzeichnet, dass** der Druck (P) mit Hilfe eines Werkzeugs, insbesondere mit einer Walze oder einer Rakel ausgeübt wird.

6. Verfahren nach dem vorhergehenden Anspruch, **dadurch gekennzeichnet, dass** der Druck (P) über einen biegsamen Film (15), an dem die Polymersubstanz (3) nicht oder nur schwach haftet, insbesondere einen Polyethylenfilm, ausgeübt wird.

7. Verfahren nach einem der vorhergehenden Ansprüche, **dadurch gekennzeichnet, dass** die Polymersubstanz (3) ein Silicon oder ein Acryl umfasst.

8. Verfahren nach einem der vorhergehenden Ansprüche, **dadurch gekennzeichnet, dass** die Polymersubstanz (3) von der ersten Seite (5) des Trägers (1) aus mit einer Menge abgeschieden wird, die so gewählt ist, dass die Polymersubstanz (3) von der zweiten Seite (4) aus einen Perlglanzeffekt aufweist.

9. Verfahren nach Anspruch 1, wobei der Träger rohrförmig ist und die Polymersubstanz von einer Innenseite des Trägers abgeschieden wird.

10. Verfahren nach Anspruch 9, wobei der Träger an mindestens zwei verschiedenen Stellen seiner Länge auf sich selbst aufgerollt wird.

11. Träger (1) umfassend eine Substanz (6), die Durchbrüche (2) bildet, die von einer Polymersubstanz (3) überquert werden, die von einer sichtbaren Seite (4) des Trägers aus diskontinuierliche Erhöhungen (10) definieren.

12. Träger nach dem vorhergehenden Anspruch, **dadurch gekennzeichnet, dass** die Erhöhungen (10) sich zu einer kontinuierlichen Masse (13) verbinden, die sich auf der gegenüberliegenden Seite (5) des Trägers erstreckt.

13. Träger nach einem der Ansprüche 11 und 12, **dadurch gekennzeichnet, dass** die Durchbrüche (2) eine größere Dimension zwischen etwa 0,01 mm und etwa 5 cm, Grenzen eingeschlossen, insbesondere zwischen 1 mm und 5 cm aufweisen.

14. Träger nach einem der Ansprüche 11 bis 13, **dadurch gekennzeichnet, dass** die Durchbrüche (2) nicht alle identisch sind.

15. Träger nach einem der Ansprüche 11 bis 14, **dadurch gekennzeichnet, dass** die Polymersubstanz (3) mindestens ein Pigment oder einen Farbstoff, insbesondere ein organisches Pigment, einen Lack, eine fluoreszierende Verbindung, insbesondere Partikel, eine phosphoreszierende Verbindung, insbesondere Partikel, und/oder reflektierende Partikel, insbesondere Pailletten umfasst.

16. Träger nach einem der Ansprüche 11 bis 15, der eine rohrförmige Form aufweist.

17. Träger nach einem der Ansprüche 13 bis 16, wobei die Substanz, die die Durchbrüche aufweist, eine Textilsubstanz, oder ein Gewebe oder Gestrick ist, oder auch ein Leder, ein Vlies, eine Kunststoff-, Metall öder Holzlage ist

18. Bekleidung umfassend einen Träger nach einem der Ansprüche 10 bis 17.

19. Reif umfassend einen Träger nach Anspruch 16.
